# EUROPÄISCHE PATENTSCHRIFT

(11) **EP 0 821 103 B1**
(45) Veröffentlichungstag und Bekanntmachung des Hinweises auf die Patenterteilung: **06.02.2002**
(21) Anmeldenummer: 97250207.4
(22) Anmeldetag: 11.07.1997
(51) Int. Cl.: E01B 9/18, F16B 13/02

(54) **Hutmutter mit Innengewinde**
Internally threaded cap nut
Ecrou borgne à filet interne

(30) Priorität: 24.07.1996 DE 29613468 U
(43) Veröffentlichungstag der Anmeldung: 28.01.1998
(73) Patentinhaber: Wirthwein GmbH & Co, 97993 Creglingen (DE)
(72) Erfinder: Wirthwein, Udo, 97993 Creglingen (DE)
(74) Vertreter: Effert, Bressel und Kollegen

(56) Entgegenhaltungen:
- EP-A- 0 366 600
- DE-A- 1 534 025
- DE-A- 2 627 746
- DE-A- 2 651 930
- DE-A- 3 737 591
- FR-A- 2 678 295

## Beschreibung

Die Erfindung betrifft eine Hutmutter aus Kunststoff mit Innengewinde für einen mit komplementärem Außengewinde versehenen Zuganker, insbesondere zur schraubbaren Verbindung von Betonfertigteilen.

Aus der DE-A-30 27 086 ist eine Schraubverbindung bekannt, bei der ein Bauteil mit Hilfe eines Befestigungsbolzens, der ein metrisches Gewinde aufweist, auf einem Bauteil aus Beton befestigt werden kann. Dazu ist in dem Betonfertigteil eine Mutter etwa zur Hälfte eingegossen und sitzt zur anderen Hälfte in einem ebenfalls einbetonierten hutmutternartigen Element, wobei die Mutter und dieses Element gemeinsam eine Hutmutter bilden. Die der Aufnahme des Befestigungsbolzens dienende Öffnung der Mutter ist durch eine als Platzhalter dienende verlorene Hülse im Betonteil vor dem Eindringen von Beton in das Gewinde der Mutter geschützt. Die andere Mutternseite wird von dem hutmutterartigen Element abgedeckt, so daß auch hier kein Beton in die Mutter eindringen kann. Die Platzhalterhülse soll zugleich der Panzerung des Betondurchganges dienen und auch lastverteilend für das auf das Betonfertigteil drückende, zu befestigende Element dienen. Das Drehmoment soll von der Mutter durch ihre äußere Sechskantform auf das Betonteil übertragen werden. Da die Mutter offensichtlich aus Metall besteht, kann sie beim Einschrauben des Bolzens nicht gespreizt werden.

Aus der DE-Gebrauchsmusterschrift 19 39 670 ist bekannt, in Betonschwellen Dübel aus Kunststoff, z.B. Polyäthylen einzugießen, um anschließend auf dieser Schwelle mit Hilfe einer Schwellenschraube, die ein Spitzgewinde aufweist, ein Teil, z.B. einen Schienenfuß zu befestigen. Die Außenkontur dieses Dübels entspricht im wesentlichen der Innenkontur des Dübels, so daß sich eine gleichmäßige Wanddicke und somit auch außen eine Schraubenform des Dübelumfanges ergibt. Zum Einführen der Schwellenschraube weist der Dübel zu seiner Öffnung hin ein im Durchmesser bis auf den Außendurchmesser der einzusetzenden Schraube vergrößerten zylindrischen und kegligen Ansatz auf, der seinerseits am Außenumfang eine konzentrische Rippenstruktur haben kann. Über den Außenumfang sind in Achsrichtung jeweils um 90° versetzte, in einer Achse in etliche Abschnitte geteilte und in Längsrichtung gegeneinander versetzte Abstandshalter angebracht. Diese sollen sowohl ein vertikales Positionieren des Dübels in der Betonschwelle ermöglichen, als auch einen entsprechenden Widerstand gegen das Verdrehen des Dübels bei Einsetzen der Schwellenschraube aufnehmen. Damit beim Einbetonieren kein Beton in den Dübel dringen kann, weist dieser Dübel einen Boden auf. Die gesamte Kunststoffhülse ist einteilig ausgebildet. Dieser Reparaturdübel hat mehrere Nachteile. Durch die Form des Innen- und Außengewindes ergibt sich eine hohe Kerbwirkung, so daß der Auszugswiderstand formbedingt relativ gering ist. Durch die Wahl des Materials, nämlich relativ weiches Polyäthylen, ist die Hülse zudem dehnbar und verformt sich unter Zugbelastung. Ein weiteres Problem bilden die vier Flügel, die beim üblichen Spritzgießen in Serienfertigung ein mehrfach geteiltes Werkzeug erfordern, das zudem noch mit Hinterschnitten versehen sein muß, da die Rippen mehrfach unterteilt sind.

Für die Serienfertigung ist ein Dübel gemäß DE-A-30 39 931 ausgebildet worden, der innen ein Spitzgewinde, außen jedoch ein Rundgewinde aufweist und so einen sogenannten Wellendübel bildet, der in eine Schalung für ein Betonfertigteil einsetzbar ist und zugleich die wesentlichen Anforderungen an den Spritzguß erfüllt. Ein derartiger Dübel läßt sich mit einem zweigeteilten Spritzgußwerkzeug herstellen. Für den Einbau in ein zu vergießendes Betonfertigteil müßten jedoch die Öffnung und der Boden mit Dichtungen versehen werden.

Aus dem deutschen Gebrauchsmuster 76 23 020 ist auch bekannt, Reparaturdübel für Holzschwellen aus Polyamid oder Polyäthylen auszubilden. Diese Dübel können allerdings wegen ihrer Kompressibilität und ihrer Längsschlitze lediglich für den Einsatz in Holzbauwerken Verwendung finden. Insgesamt sind diese Holzdübel durch ihre Form sehr weich. Der Außenumfang der Dübel kann generell rund oder polygonal ausgebildet sein, weist in jedem Fall aber ein mit geringer Steigung versehenes Sägezahngewinde auf.

Allen Dübeln ist gemeinsam, daß sie entweder materialbedingt oder formbedingt eine relativ geringe Ausreißfestigkeit oder Zugbelastbarkeit haben und sich zudem stark dehnen. Bei der Metallmutter ist mit Kontaktkorrosion zu rechnen. Diese Metallmutter kann bei Bedarf ausgetauscht werden, was bei fest eingebauten und auf Lebensdauer berechneten sonstigen Betonfertigteilen, insbesondere Gebäudeteilen oder Tunneln nicht möglich ist, die unter dauernder statischer Last stehen.

Von daher liegt der Erfindung das Problem zugrunde, eine Schraubverbindung aus Bolzen und Mutter und eine dafür verwendbare Hutmutter zu finden, die eine der Lebensdauer des Bauwerkes entsprechende Lebensdauer hat und ohne besondere Montageprobleme auch von ungeübten Kräften benutzt werden kann. Ferner soll die mit der Hutmutter realisierte Schaubverbindung auch eine hohe Ausreißfestigkeit und Zugbelastung im eingebauten Zustand aufweisen. Darüber hinaus soll die Hutmutter einfach herstellbar sein.

Das Problem wird erfindungsgemäß durch die Ansprüche 1 und 5 gelöst. Weiterbildungen der Erfindung sind in den Unteransprüchen erfaßt.

Die einbetonierbare Hutmutter aus Polyamid mit einer Beimischung von 10 bis 45 Gew.-% an Glasfasern und UV-Stabilisatoren weist ein Innengewinde für komplementär ausgebildete Zuganker mit Trapez- oder Rundgewinde auf sowie einen im wesentlichen zylindrischen, konzentrischen Außenumfang, der in einer Längsmittelebene von zwei sich radial über den Umfang hinaus erstreckenden, von der Öffnung und dem Boden der Hutmutter beabstandeten Rippen, sowie von einer Vielzahl in Achsrichtung der Hutmutter hintereinander gelegenen Rücksprüngen unterbrochen wird, von denen wenigstens einer zwischen der Rippe und der Öffnung angeordnet ist, wobei die Zahl der Rücksprünge in definiertem Verhältnis zur Zahl gleichförmiger Gänge des Innengewindes steht.

Die Erfindung geht von der Erkenntnis aus, daß Polyamid kein Wasser aufnimmt und im wesentlichen hydrolysebeständig ist. Durch Zusatz von Glasfasern kann auch die Dauerstandfestigkeit gesteigert und die Dehnung nochmals reduziert werden. Durch eine Beimischung von 10 bis 45 %, vorzugsweise etwa 25 bis 40 % Glasfasern sowie von Ruß oder anderen geeigneten Materialien zur UV-Stabilisierung während der Lagerzeit und gegebenenfalls weiteren Zusätzen zu dem Masterbatch, der auch den UV-Stabilisator enthält, kann bei der Fertigung der Hutmutter Einfluß auf die Dauerstandfestigkeit genommen werden.

Es ist aus dem Stand der Technik bekannt, derartige Hutmuttern formschlüssig und reibschlüssig während des Einbetonierens in dem Betonfertigteil zu verankern, wobei der Formschluß durch entsprechende Hinterschnitte an der Außenkontur der Hutmutter analog der aus dem Stand der Technik bekannten Dübel für Betonschwellen auszubilden ist.

Die erfindungsgemäße Hutmutter genügt darüberhinaus jedoch auch in ihrer Form den Bedingungen für einen einfachen Spritzguß in geteilter Form. Diese Formteilung wird entlang einer Längsmittelebene des Kunststoffteiles ausgefüllt, so daß nur eine Teilung in dieser Längsmittelebene erforderlich ist, um das Kunststoffteil zu entkernen.

Diese Herstellungsweise kann dadurch unterstützt werden, daß die Rücksprünge spiegelsymmetrisch zur Längsmittelachse sind und in bevorzugter Form alle Rücksprünge gleich sind. Dies vereinfacht die Werkzeugherstellung und die Entkernung beim Spritzen, sowie das Spritzen selbst wegen der gleichmäßig verteilten Materialanteile.

Die Zahl der Rücksprünge steht in festem Verhältnis bzw. ist proportional zur Zahl der Gänge des Innengewindes der Hutmutter, soweit diese gleichförmig sind, d.h. tragende Gewindegänge sind, wobei die Hutmutter etwa 10 bis 50 tragende Gewindegänge hat und die Zahl der Rücksprünge etwa um den Faktor 2 bis 3 kleiner ist. Diese Zahl der Rücksprünge läßt daher einen direkten Rückschluß auf die Tragfähigkeit bzw. die Zugbelastbarkeit der Hutmutter zu. Die zulässige Zugbelastung einer Mutter ergibt sich aus der tragenden Kreisringfläche eines Gewindeganges x der zulässigen spezifischen Flächenpressung am Gewindegang x der Zahl der Gewindegänge. Für eine Schraubverbindung eines Betonfertigteiles, bei dem die Hutmutter im Betonfertigteil verankert ist, ist es jedoch genauso wichtig zu wissen, wie hoch der Reibschluß bzw. Formschluß der Außenfläche der Hutmutter zum Betonfertigteil ist. Der Reibschluß ergibt sich aus der Umfangsfläche x der Länge der Hutmutter, wobei die Länge wiederum ein Synonym für die Zahl der Gewindegänge ist. Zudem ergibt sich die Belastbarkeit dieser Schraubverbindung zusätzlich aus der Größe des Formschlusses, d.h. der Tiefe der Hinterschnitte und der sich somit ergebenden Scherfläche zwischen der Hutmutter und dem Beton bei Zugbelastung. Wenn nun erfindungsgemäß die Zahl der Rücksprünge der Zahl der Länge entspricht, weil diese Rücksprünge regelmäßig über die Länge der Hutmutter verteilt sind, so ergibt sich einerseits eine Analogie zwischen der Länge der Hutmutter und der Zahl der Hinterschneidungen und andererseits eine Analogie zwischen der Gangzahl und der Zahl der Rücksprünge. Vereinfacht ausgedrückt entspricht damit die Länge der einmal berechneten Hutmutter ihrer übertragbaren Zugbelastung, oder andererseits entspricht die Zahl der Hinterschneidungen der Gangzahl und damit der inneren Zugbelastung der Hutmutter gegen Ausreißfestigkeit und der entsprechenden Belastbarkeit der Verbindung zwischen Beton und Hutmutter. Damit ist es dem Personal sowohl auf der Baustelle durch Messen der Hülsenlänge vom Hülseninneren her, als auch dem Hersteller des Betonfertigteiles durch Begutachtung des Äußeren der Hülse möglich, ohne nähere Kenntnis die Belastbarkeit der Hülse von vornherein festzustellen.

Um ein mehrfaches Ein- und Ausfädeln der Schraube in der Hutmutter während des Zusammenbaues der Betonfertigteile zu ermöglichen, ist das Gewinde der Hutmutter zur Öffnung der Hutmutter hin mit vergrößertem Durchmesser ausgeführt, so daß eine sanftes Fassen der Gewindegänge durch den einzuschraubenden Bolzen gewährleistet ist.

Die Schraubverbindung sollte so gestaltet sein, daß bei der Verbindung zweier Betonfertigteile das eine von der Schraube durchdrungen wird, während das andere als Verankerungsteil, d.h. die in dem Betonfertigteil sitzende Hutmutter als Verankerung dient. Um ein gleichmäßiges Tragen der Schraubverbindung sicherzustellen, sollte die Schraube eine geringere Dehnung haben als die Hutmutter damit stets alle Gewindegänge gleichmäßig belastet werden, wenn es überhaupt zu einer Dehnung kommt.

Versuche haben gezeigt, daß bei der Wahl des erfindungsgemäßen Materials die Hülse tatsächlich proportional zu ihrer Länge eine proportionale Zugbelastbarkeit aufnehmen kann. Dabei ist die Hülse so berechnet, daß im Bruchfalle die Hülse aus dem Betonteil gerissen wird und nicht innerhalb der Gewindegänge abschert.

Anhand eines Ausführungsbeispieles soll die Erfindung näher erläutert werden.

Es zeigen:
Fig. 1 eine erfindungsgemäße Hutmutter im halbseitigen Längsschnitt;
Fig. 2 die Hutmutter gemäß Fig. 1 in Ansicht "U".

Die Hutmutter mit im wesentlichen zylindrischer Außenkontur 1 weist regelmäßige konzentrische Rücksprünge 2 auf, die sich zwischen den in Längsmittelebene 10 (Fig. 2) gelegenen beiden Rippen 3 um jeweils den halben Umfang der Hutmutter erstrecken. Einer dieser Rücksprünge, mit der Ziffer 9 bezeichnet, liegt zwischen der Öffnung 5 der Hutmutter und dem Beginn der Rippe 3, um einen vollständigen Formschluß im nicht dargestellten Betonfertigteil erzeugen zu können. Die Rippe 3 ist aus dem gleichen Grunde auch von dem Boden 4 der Hutmutter beabstandet. Innenseitig weist die Hutmutter ein Rundgewinde 6 auf, das zur Öffnung 5 der Mutter hin als vergrößertes Gewinde 7 ausgebildet ist, wobei der Kerndurchmesser dieses Gewindeteiles als Konus 8 ausgebildet ist. Die gesamte Hutmutter ist einstückig aus Polyamid mit einer Beimischung von 30 % Glasfaser und 1% Ruß in einer Spritzgußform hergestellt worden, die in Längsmittelebene 10 geteilt ist.

## Patentansprüche

1. Einbetonierbare Hutmutter aus Polyamid mit einer Beimischung von 10 bis 45 Gew.-% an Glasfasern und UV-Stabilisatoren und mit Innengewinde (6) für komplementär ausgebildete Zuganker mit Trapez- oder Rundgewinde, mit einem im wesentlichen zylindrischen Außenumfang (1), der in einer Längsmittelebene (10) von zwei sich radial über den Umfang (1) hinaus erstreckenden, von Öffnung (5) und Boden (4) der Hutmutter beabstandeten Rippen (3), sowie von einer Vielzahl in Achsrichtung der Hutmutter hintereinander gelegenen konzentrischen Rücksprüngen (2) unterbrochen wird, von denen wenigstens einer (9) zwischen der Rippe (3) und der Öffnung (5) angeordnet ist, wobei die Zahl der über die Länge der Hutmutter regelmäßig verteilten Rücksprünge in definiertem Verhältnis zur Zahl gleichförmiger Gänge des Innengewindes steht.

2. Hutmutter nach Anspruch 1, **dadurch gekennzeichnet, daß** ein bis vier der an die Öffnung (5) grenzenden Gewindegänge (7) des Innengewindes (6) zur Öffnung hin einen sich stetig vergrößernden Durchmesser (8) haben.

3. Hutmutter nach Anspruch 1 oder 2, **dadurch gekennzeichnet, daß** die Rücksprünge (2) spiegelsymmetrisch zur Längsmittelebene (10) ausgebildet sind.

4. Hutmutter nach einem der Ansprüche 1 bis 3, **dadurch gekennzeichnet, daß** alle Rücksprünge (2) die gleiche Form haben.

5. Schraubverbindung für miteinander zu verbindende Betonfertigteile, von denen mindestens eines eine einbetonierte Hutmutter nach einem der Ansprüche 1 bis 4 aufweist und die Schraube ein zur Hutmutter komplementäres Trapez- oder Rundgewinde am Außenumfang aufweist, **dadurch gekennzeichnet, daß** die Dehnbarkeit des Bolzens geringer als die Dehnbarkeit der Hutmutter ist.

## Claims

1. Cap nut, which can be embedded in concrete and is formed from polyamide with an admixture of 10 to 45 % by wt. glass fibres and UV stabilisers, said nut having an internal thread (6) for complementary formed tie-rods having trapezoidal or round threads, said nut having a substantially cylindrical outer periphery (1), which is interrupted in a central longitudinal plane (10) by two ribs (3), which extend radially beyond the circumference (1) and are spaced from an aperture (5) and base (4) of the cap nut, as well as being interrupted by a plurality of concentric recesses (2) situated one behind the other when viewed with respect to the axial direction of the cap nut, at least one (9) of said recesses being disposed between the rib (3) and the aperture (5), wherein the number of recesses, which are distributed regularly over the length of the nut cap, is in a specific proportion relative to the number of identically shaped threads.

2. Cap nut according to claim 1, **characterised in that** one to four of the thread pitches (7) of the internal thread (6), which abut against the aperture (5), have a constantly increasing diameter (8) towards the aperture.

3. Cap nut according to claim 1 or 2, **characterised in that** the recesses (2) are mirror-symmetrical relative to the central longitudinal plane (10).

4. Cap nut according to one of claims 1 to 3, **characterised in that** all of the recesses (2) have the same shape.

5. Screw connection for precast concrete parts which are to be interconnected, of which at least one part has a cap nut, embedded in concrete, according to one of claims 1 to 4, and the screw has a trapezoidal or round thread on the outer periphery, which thread is complementary to the cap nut, **characterised in that** the extensibility of the bolt is less than the extensibility of the cap nut.

## Revendications

1. Ecrou borgne pouvant être scellé dans le béton se composant de polyamide avec un apport de 10 à 45 % en poids de fibres de verre et de stabilisateurs aux UV et comprenant un filet interne (6) pour des tirants d'ancrage réalisés de manière complémentaire avec un filetage trapézoïdal ou rond, avec un contour extérieur sensiblement cylindrique (1), qui est interrompu à un niveau longitudinal central (10) par deux nervures (3) s'étendant en direction radiale au-delà du pourtour (1) et qui sont espacées par rapport à l'ouverture (5) et au fond (6) de l'écrou borgne ainsi que par une pluralité de retraits concentriques (2), qui sont disposés les uns derrière les autres en direction axiale de l'écrou borgne et dont au moins un (9) est disposé entre la nervure (3) et l'ouverture (5), le nombre de retraits répartis régulièrement sur la longueur de l'écrou borgne ayant un rapport défini avec le nombre de pas de même forme du filet interne.

2. Ecrou borgne selon la revendication 1, **caractérisé en ce qu'**un à quatre pas de vis (7) du filet interne (6) affleurant l'ouverture (5) ont un diamètre (8) s'agrandissant en continu vers l'ouverture.

3. Ecrou borgne selon la revendication 1 ou 2, **caractérisé en ce que** les retraits (2) sont formés en symétrie par réflexion avec le niveau longitudinal central (10).

4. Ecrou borgne selon l'une des revendications 1 à 3, **caractérisé en ce que** tous les retraits (2) ont la même forme.

5. Liaison vissée pour des pièces préfabriquées en béton à relier entre elles, dont au moins une comprend un écrou borgne selon l'une des revendications 1 à 4 scellé dans le béton et la vis étant munie sur son pourtour extérieur d'un filetage trapézoïdal ou rond complémentaire de l'écrou borgne, **caractérisée en ce que** l'extensibilité de la vis est inférieure à l'extensibilité de l'écrou borgne.
